# EUROPÄISCHE PATENTSCHRIFT

(11) **EP 3 441 326 B1**
(45) Veröffentlichungstag und Bekanntmachung des Hinweises auf die Patenterteilung: **04.03.2020**
(21) Anmeldenummer: 18196346.3
(22) Anmeldetag: 08.01.2015
(51) Int. Cl.: B65F 1/16, B65F 1/06

(54) **ABFALLSAMMLER**
WASTE COLLECTOR
COLLECTEUR DE DÉCHETS

(43) Veröffentlichungstag der Anmeldung: 13.02.2019
(62) Teilanmeldung aus: 15150519.5
(73) Patentinhaber: Rotho Kunststoff AG, 5303 Würenlingen (CH)
(72) Erfinder: Thoma, Christian, 79774 Abbruck (DE); Meier, Bruno, 5417 Untersiggenthal (CH)
(74) Vertreter: Lemcke, Brommer & Partner Patentanwälte Partnerschaft mbB

(56) Entgegenhaltungen:
- CN-U- 202 609 427
- CN-U- 202 729 033
- CN-Y- 201 161 800
- DE-U1- 20 305 521
- TW-U- M 240 433
- US-A1- 2005 017 006

## Beschreibung

Die vorliegende Erfindung betrifft einen Abfallsammler nach dem Oberbegriff des Patentanspruchs 1. Ein solcher Abfallsammler umfasst u. a. einen Eimer und einen Deckel sowie eine Pedalanordnung und eine Gestängeanordnung. Der Deckel deckt den Eimer ab und ist im Bereich eines oberen Randes des Eimers schwenkbar angebracht, um ihn zum Öffnen des Abfallsammlers nach oben aufzuschwenken. Die Pedalanordnung ist im Bereich eines Bodens des Eimers angeordnet und über die Gestängeanordnung mit dem Deckel verbunden, um den Deckel durch eine Bewegung der Pedalanordnung aufzuschwenken.

Abfallsammler dieser Art sind in vielfachen Ausführungen seit langem bekannt. Durch einen Tritt auf das Pedal wird mittels der Gestängeanordnung der Deckel aufgeschwenkt, um den Abfallsammler zu öffnen. Nach Loslassen des Pedals klappt der Deckel meist aufgrund der Schwerkraft selbsttätig wieder zu, so dass der Eimer des Abfallsammlers, der den Abfall aufnimmt, wieder abgedeckt und der Abfallsammler somit wieder geschlossen ist.
Üblicherweise weist ein solcher Abfallsammler eine Ummantelung auf, an der die Pedalanordnung, die Gestängeanordnung und der Deckel befestigt sind und die einen separat zu entnehmenden Eimer aufnimmt. Um den gesammelten Abfall zu entsorgen, kann der Eimer somit von der Ummantelung, dem Deckel und insbesondere der Pedalanordnung und der Gestängeanordnung getrennt werden.
Herkömmliche Abfallsammler mit einem per Pedaldruck aufschwenkbaren Deckel weisen die Problematik auf, dass bei zunehmendem Volumen des Abfallsammlers und dementsprechend zunehmender Deckelfläche der Deckel immer schwerer wird und die Gestängeanordnung entsprechend große Kräfte übertragen muss. Daraus ergeben sich entsprechende Anforderungen an die Stabilität der Pedalanordnung, der Gestängeanordnung und den Lagern für die bewegten Teile derselben.
Um diese Problematik zu vermeiden, ist es beispielsweise aus der DE 203 05 521 U1 bekannt, einen Abfallsammler der eingangs genannten Art mit einem mehrteiligen Deckel zu versehen, der zwei Deckelabschnitte aufweist, von denen jeder um eine eigene Achse verschwenkbar ist. Die Gestängeanordnung besteht im Wesentlichen aus zwei Schubstangen, die gemeinsam an der Pedalanordnung befestigt sind und mit ihren oberen Enden gelenkig an den Deckelabschnitten angebracht sind, so dass diese beim Betätigen des Pedals nach oben aufschwenken. Hierbei wird jeder Deckelabschnitt um eine eigene Schwenkachse nach oben und zur Seite verschwenkt, um die Öffnung des Eimers freizugeben.

Aus der TW N 240433 U ist ein gattungsgemäßer Abfallsammler bekannt, der ebenfalls einen mehrteiligen Deckel aufweist. Dieser besteht aus einem abnehmbaren Rahmenelement und zwei daran schwenkbar befestigten Deckelabschnitten. Die beiden Deckelabschnitte können zum Öffnen einer Abfalleingabeöffnung mittels einer Pedalanordnung nach unten geschwenkt werden. Sie weisen hierzu eine gemeinsame Schwenkachse auf.
Die beiden Deckelabschnitte des Abfallsammlers insbesondere nach dem Stand der Technik nach der DE 203 05 521 U1 sind schwenkbar am oberen Rand einer Ummantelung angebracht, die die Gestängeanordnung und einen separat entnehmbaren Eimer sowie die Pedalanordnung aufnimmt. Bei vollständig geöffneten Deckelabschnitten kann der separate Eimer entnommen werden, um den gesammelten Abfall zu entsorgen. Da es hierbei notwendig ist, die beiden Deckelabschnitte um mindestens 90° zu verschwenken, so dass sie die horizontale Projektionsfläche des Eimers vollständig freigeben, sind innerhalb der Gestängeanordnung Rückholfedern vorgesehen, die dafür sorgen, dass die Deckelabschnitte bei nichtbetätigtem Pedal selbsttätig und unabhängig von der Schwerkraft zuklappen. Diese Rückholbewegung muss durch ein Dämpferelement gebremst werden, um die zusätzlich zur Schwerkraft wirkenden Federkräfte der Rückholfedern zu dämpfen.
Aus Gründen der Kosteneffizienz ist es allerdings nicht vorteilhaft, den Abfallsammler doppelwandig auszubilden, also eine Ummantelung vorzusehen, die einen separat entnehmbaren Eimer aufnimmt, zumal gerade bei großvolumigen Abfallsammlern der Eimer vom Benutzer grundsätzlich mit einem Müllbeutel ausgekleidet wird, der zum Entsorgen des gesammelten Abfalls aus dem Eimer entnommen werden kann. Insbesondere bei einer im Rahmen der vorliegenden Erfindung bevorzugten, kostengünstigen Herstellung des Abfallsammlers aus Kunststoff führt die doppelwandige Ausbildung zu signifikant höheren Materialkosten sowie zur Notwendigkeit einer separaten Herstellung der Einzelteile mit entsprechenden Zusatzkosten.
Der vorliegenden Erfindung liegt daher die Aufgabe zugrunde, einen Abfallsammler der oben genannten Art solcherart weiterzubilden, dass auf einen separat entnehmbaren Eimer verzichtet werden kann.
Gelöst ist diese Aufgabe durch einen Abfallsammler mit den Merkmalen des Patentanspruchs 1. Bevorzugte Ausgestaltungen und Weiterbildungen des erfindungsgemäßen Abfallsammlers finden sich in den Patentansprüchen 2 bis 10.

Der beanspruchte Abfallsammler ist demnach mit einem modifizierten Deckel versehen, der neben den mindestens zwei Deckelabschnitten ein Rahmenelement aufweist, das abnehmbar und/oder schwenkbar im Bereich des oberen Randes des Eimers angebracht ist und an dem die Deckelabschnitte schwenkbar befestigt sind.
Durch diese Modifizierung des Deckels können die Deckelabschnitte vollständig vom oberen Rand des Eimers weggeschwenkt oder entfernt werden, so dass die horizontale Projektionsfläche des Eimers auch dann vollständig freigegeben wird, wenn kein separat entnehmbarer Eimer vorgesehen ist. Gleichwohl ist es im Rahmen der vorliegenden Erfindung möglich, den Abfallsammler mit einem separat entnehmbaren Eimer und einer diesen aufnehmenden Ummantelung zu versehen. In jedem Fall können die Deckelabschnitte mitsamt ihrer Scharniere vom oberen Rand des Eimers weggeschwenkt bzw. entfernt werden, so dass das Hantieren mit einem Müllsack und/oder das Entnehmen eines separat entnehmbaren Eimers nicht behindert wird; selbst dann nicht, wenn die Deckelabschnitte nur etwas weniger als 90 Winkelgrade aufgeschwenkt werden können, so dass die Schwerkraft für ein selbsttätiges Zuklappen der Deckelabschnitte sorgt, ohne dass eine Rückholmechanik erforderlich wäre.

Die Gestängeanordnung des Abfallsammlers weist außerdem ein Verteilerelement zum Verteilen einer Bewegung der Pedalanordnung auf die einzelnen Deckelabschnitte auf.

Das Verteilerelement ermöglicht, dass die Gestängeanordnung nicht mit separaten Schubstangen für jeden Deckelabschnitt ausgestattet werden muss, die an der Pedalanordnung angebracht sind und einen entsprechenden Raum benötigen. Solch ein Raum ist normalerweise nur zwischen einem separat entnehmbaren Eimer und einer Ummantelung vorhanden, so dass das Verteilerelement zusätzlich dazu beiträgt, dass der erfindungsgemäße Abfallsammler keinen separat zu entnehmenden Eimer benötigt.

Wie an sich bekannt, ist es auch im Rahmen der vorliegenden Erfindung zweckmäßig, die Gestängeanordnung und/oder die Pedalanordnung und/oder den Deckel mit einem Dämpferelement zu versehen, um eine Schließbewegung des Deckels bzw. ein Zuklappen der Deckelabschnitte zu dämpfen.

Bevorzugt ist das Verteilerelement in einem hinteren oberen Bereich des Abfallsammlers angeordnet, wobei es über eine zentrale Schubstange mit der Pedalanordnung in Wirkverbindung steht. Diese zentrale Schubstange kann auch an einem Abfallsammler angebracht werden, dessen Eimer gleichzeitig die Außenhülle des Abfallsammlers bildet, der also nicht mit einem separat entnehmbaren Eimer und einer dann entsprechend notwendigen Ummantelung ausgestattet ist, zumal durch diese bevorzugte Ausgestaltung des Verteilerelements und die bevorzugte Loslagerung der Deckelabschnitte auf den Tragarmen sowohl die Schubstange als auch das Verteilerelement nur vertikal beweglich gehalten werden müssen.

Gemäß einer Ausführungsform ist schließlich das Verteilerelement der Gestängeanordnung mit einer Feststelleinrichtung versehen, welche die Tragarme in einer angehobenen Stellung feststellt, um ein Schließen des Abfallbehälters zu verhindern. So können Arbeiten, die ein wiederholtes Einwerfen von Abfall in den Eimer umfassen, wie beispielsweise bei der Zubereitung von Lebensmitteln, bei geöffneten Abfallbehälter durchgeführt werden, ohne dass es nötig wäre, das Pedal permanent betätigt zu halten. Auch das Entnehmen beispielsweise eines im Abfallsammler verwendeten Müllsacks zur Entsorgung des gesammelten Abfalls kann hierdurch vereinfacht werden, wobei allerdings das erfindungsgemäß mögliche Aufschwenken oder Abnehmen des Rahmenelements mitsamt den daran angebrachten Deckelabschnitten die bevorzugte Vorgehensweise ist, um den Inhalt des Eimers zugänglich zu machen.

Die Feststelleinrichtung kann ein Griffelement und ein Hakenelement an der Querstrebe des Verteilerelements umfassen, wobei das Hakenelement in ein Gegenlager an einer Rückseite des Abfallsammlers einhängbar und aus diesem aushängbar ist. Das Griffelement ist vorzugsweise zugänglich, sobald die Deckelabschnitte aufgeschwenkt sind, so dass dann das Hakenelement in das Gegenlager eingehängt werden kann, um ein Zuklappen der Deckelabschnitte zu verhindern, indem die Tragarme in ihrer angehobenen Stellung stehen bleiben. Hierbei kann das Hakenelement durch Verkippen des Verteilerelements in das Gegenlager einhängbar und aus diesem aushängbar sein. Soweit der erfindungsgemäße Abfallsammler, wie dies bevorzugt ist, im Wesentlichen aus Kunststoff besteht, ist das Verteilerelement in der Regel geringfügig elastisch verformbar, so dass das Einhängen und Aushängen des Hakenelements sowie insbesondere ein Verkippen des Verteilerelements ohne zusätzlichen konstruktiven Aufwand, alleine durch geringfügiges elastisches Verformen vorgenommen werden kann.

Um in jedem Fall zu gewährleisten, dass auch vollständig aufgeschwenkte Deckelabschnitte ohne eine Rückholmechanik, alleine aufgrund der Schwerkraft, bei nicht betätigtem Pedal selbsttätig zuklappen, ist es bevorzugt, dass im Bereich der schwenkbaren Lagerung der Deckelabschnitte - am Rahmenelement und/oder an einem oberen Rand des Eimers - federelastische Anschlagelemente angeordnet sind, um die geöffneten Deckelabschnitte bei nicht betätigtem Pedal wenigstens so weit zu verschwenken, bis sie aufgrund der Schwerkraft selbsttätig zuklappen. Solche federelastischen Anschlagelemente ermöglichen es dann auch, die Deckelabschnitte um bis zu 90 Winkelgrade oder mehr aufzuschwenken, ohne deswegen eine Rückholmechanik vorsehen zu müssen.

Wenn der Eimer des erfindungsgemäßen Abfallsammlers, wie dies die vorliegende Erfindung ermöglicht, gleichzeitig die Außenhülle des Abfallsammlers bildet, also keine zusätzliche Ummantelung vorhanden ist, ist der Eimer an seinem oberen Rand vorzugsweise mit einer umlaufenden Auskragung versehen, und das Rahmenelement ist bevorzugt als Fassungsring ausgebildet, der auf der Auskragung des Eimers aufliegt. Die Ausbildung des Rahmenelements als Fassungsring sorgt für einen sauberen oberen Abschluss des Eimers und bietet in seinem hinteren Abschnitt Platz für die Anhebemechanik der Deckelabschnitte.

Die bevorzugt vorhandene zentrale Schubstange, die mit einem aus einer Querstrebe und zwei Tragarmen bestehenden Verteilerelement verbunden ist, verläuft in diesem Fall bevorzugt in einer Nut an einer rückwärtigen Außenseite des Eimers und ist mittels einer Durchführung im Bereich des oberen Randes des Eimers in das Innere des Eimers geführt, wo die Querstrebe des Verteilerelements an der Schubstange angebracht ist. Diese Anbringung kann solcherart stabil gewählt sein, dass das Verteilerelement indirekt über die Schubstange, die in der Regel aus Metall besteht, an der Durchführung geführt ist und keiner weiteren Führung mehr bedarf. Gleichzeitig ist das Rahmenelement bevorzugt mit einer in das Innere des Eimers hinein reichenden Schürze versehen, die zumindest die Querstrebe des Verteilerelements nach innen abdeckt, so dass die Gestängeanordnung weder für den Bediener sichtbar ist noch Gefahr besteht, dass Abfall, der in den Abfallsammler geworfen wird, mit der Gestängeanordnung in Berührung kommt. Auch ein Kontakt eines in den Eimer eingebrachten Müllsacks mit bewegten Teilen der Gestängeanordnung wird hierdurch ausgeschlossen. Das Rahmenelement ist hierbei mit Öffnungen für die Tragarme des Verteilerelements versehen, so dass diese vom Inneren des Eimers wieder nach außen geführt sind und die Deckelabschnitte kontaktieren können.

Schließlich ist es im Rahmen der vorliegenden Erfindung bevorzugt, wenn im Bereich des oberen Randes des Eimers im Inneren des Abfallsammlers herausnehmbare Federbügel zum Fixieren eines Müllbeutels eingesetzt sind. Diese können ein Abrutschen des Müllbeutels in das Innere des Eimers hinein auch dann verhindern, wenn der Müllbeutel, wie dies bei relativ großvolumigen Abfallsammlern regelmäßig der Fall ist, mit einem vergleichsweise schweren Inhalt befüllt wird. Die Federbügel können hierbei im oberen Rand des Eimers angebracht sein, insbesondere wenn dieser gleichzeitig die Außenhülle des Abfallsammlers bildet. Sie können jedoch auch außerhalb des Eimers, beispielsweise am oberen Rand einer Ummantelung oder am Rahmenelement angebracht sein.

Ein Ausführungsbeispiel für einen erfindungsgemäß ausgestalteten Abfallsammler wird im Folgenden anhand der beigefügten Zeichnungen näher beschrieben und erläutert. Es zeigen:
- Figur 1: eine Gesamtansicht eines erfindungsgemäß ausgestalteten Abfallsammlers, in geschlossenem Zustand;
- Figur 2: eine Ansicht wie Figur 1, jedoch mit zur Benutzung geöffnetem Deckel;
- Figur 3: eine Ansicht wie die Figuren 1 und 2, jedoch mit vollständig geöffnetem Deckel;
- Figur 4: eine Ansicht des Abfallsammlers aus Figur 1 von schräg unten;
- Figur 5: eine Explosionsdarstellung des Abfallsammlers aus den vorhergehenden Figuren;
- Figur 6: eine geschnittene Teildarstellung des unteren Bereichs des Abfallsammlers aus den vorhergehenden Figuren;
- Figur 7: eine Detailansicht einer oberen hinteren Ecke des geöffneten Abfallsammlers aus den vorhergehenden Figuren;
- Figur 8: eine Detailansicht der anderen oberen hinteren Ecke des Abfallsammlers aus den vorhergehenden Figuren;
- Figur 9: das Detail aus Figur 7 im Schnitt;
- Figur 10: eine (teilweise) Draufsicht auf den geöffneten Abfallsammler aus den vorhergehenden Figuren.

Der in den Figuren 1 bis 3 in geschlossenem (Figur 1), geöffnetem (Figur 2) bzw. vollständig geöffnetem (Figur 3) Zustand in einer Gesamtansicht dargestellte Abfallsammler umfasst einen Eimer 1, der gleichzeitig die Außenhülle des Abfallsammlers bildet, ein Basisteil 2 mit einem Pedal 3 sowie einen Deckel 4, der zwei Deckelabschnitte 5 aufweist, die den Eimer 1 abdecken und an einem als Fassungsring ausgebildeten Rahmenelement 6 schwenkbar befestigt sind.

Figur 1 zeigt den Abfallsammler in vollständig geschlossenem Zustand. Das Rahmenelement 6 liegt auf dem oberen Rand des Eimers 1 auf und die Deckelabschnitte 5 sind geschlossen, so dass diese drei Bauteile, die den Deckel 4 bilden, den Eimer 1 insgesamt vollständig abdecken.
Durch Betätigen des Pedals 3 werden die Deckelabschnitte 5 aufgeschwenkt, wie dies Figur 2 illustriert. Jeder der beiden Deckelabschnitte 5 ist mit einem eigenen Scharnier schwenkbar am Rahmenelement 6 befestigt, wobei die Schwenkachsen 30, 30', um die die beiden Deckelabschnitte 5 aufgeschwenkt werden, zwar parallel angeordnet, jedoch nicht identisch sind. Jeder der beiden Deckelabschnitte 5 weist eine Fläche auf, die in etwa der halben Deckelfläche entspricht, so dass die Deckelabschnitte 5 entsprechend leicht durch Betätigen des Pedals 3 aufgeschwenkt werden können; wegen der geringen Ausdehnung der Deckelabschnitte ist die Hebelwirkung, welche sowohl die Gewichtskraft als auch den Luftwiderstand der Deckelabschnitte 5 verstärkt, vorteilhaft begrenzt.
Zusätzlich zur normalen Öffnung des Abfallsammlers per Pedaldruck, wie sie in Figur 2 dargestellt ist, kann der gesamte Deckel 4 vom oberen Rand des Eimers 1 weggeschwenkt werden. Dies verdeutlicht Figur 3: Dort ist das Rahmenelement 6, das im geschlossenen Zustand auf einer umlaufenden Auskragung 7 am oberen Rand des Eimers 1 aufliegt, um ein am oberen hinteren Rand des Eimers 1 angebrachtes Scharnier nach hinten weggeschwenkt. Da die beiden Deckelabschnitte 5 am Rahmenelement 6 befestigt sind, sind diese mitsamt dem Rahmenelement 6 weggeschwenkt, so dass der obere Rand des Eimers 1 vollständig freigegeben ist.

Hierdurch ist auch ein Verteilerelement 8 gemäß der vorliegenden Erfindung mit einer Querstrebe 9 und zwei Tragarmen 10 sowie einem Griffelement 11 sichtbar, das auf einer Schubstange 12 sitzt. Dies wird im Folgenden noch näher beschrieben.

Wie Figur 4 zeigt, ist die Schubstange 12 erfindungsgemäß auf der Rückseite des Eimers 1 in einer Nut 13 an der rückwärtigen Außenseite des Eimers 1 angeordnet und einerseits in einer Führungsklammer 15 am Basisteil 2 sowie andererseits in einer Durchführung 14 im Bereich des oberen Randes des Eimers 1 geführt, so dass sie bei einem Betätigen des Pedals 3, mit dem die Schubstange 12 in Wirkverbindung steht, vertikal bewegt werden kann. Eine vertikale Aufwärtsbewegung führt dazu, dass das auf der Schubstange 12 befestigte Verteilerelement 8 sich nach oben bewegt und die Tragarme 10 nach oben gestoßen werden, um die Deckelabschnitte 5 aufzuschwenken (Figur 3, Figur 2).

Figur 5 zeigt in einer Explosionsdarstellung die Einzelteile des Abfallsammlers aus den Figuren 1 bis 4, die mit Ausnahme der Schubstange 12 aus spritzgegossenem Kunststoff bestehen. Das Basisteil 2 weist unterseits ein Fußelement 16 und oberseits Rastelemente 17 für den Eimer 1 auf. In einer Ausnehmung 18 befinden sich Lagersitze 19 für das Pedal 3, das Teil einer Pedalwippe 20 ist. Die Pedalwippe 20 besteht aus einer Achse 21, dem Pedal 3 und einem Betätigungshebel 22, in den die Schubstange 12 eingesetzt wird. Die gesamte Pedalwippe 20 besteht aus einem einteilig gegossenen Spritzgussteil. Zwei Lagerhalbschalen 23 vervollständigen zusammen mit dem Lagersitz 19 das Lager für die Pedalwippe 20. Ein Dämpferelement 24 wirkt auf die Pedalwippe 20 ein, wie später näher erläutert wird.

An der Oberseite des Eimers 1 befinden sich das Verteilerelement 8, das Rahmenelement 6 und die beiden Deckelabschnitte 5. Das Verteilerelement 8 sitzt im montierten Zustand auf der Schubstange 12 und sorgt mittels der beiden Tragarme 10 dafür, dass bei einer Betätigung des Pedals 3, die zu einer Aufwärtsbewegung des Betätigungshebels 22 der Pedalwippe 20 und somit zu einer Aufwärtsbewegung der Schubstange 12 führt, die Deckelabschnitte 5, die schwenkbar im Rahmenelement 6 sitzen, nach oben aufgeschwenkt werden. Die Abwärtsbewegung der Schubstange 12 wird durch das Dämpferelement 24, das auf die Pedalwippe 20 einwirkt, abgebremst, so dass sich die Deckelabschnitte 5 gebremst schließen.

Die Funktionsweise der Pedalwippe 20 wird in der Schnittdarstellung der Figuren 6a und 6b verdeutlicht. Die Pedalwippe 20 mit Pedal 3, Betätigungshebel 22 und Achse 21 ist im Lagersitz 19 des Basisteils 2 und den Lagerhalbschalen 23 drehbar gelagert, so dass eine Abwärtsbewegung des Pedals 3 zu einer Aufwärtsbewegung des Betätigungshebels 22 führt. In diesen ist die Schubstange 12 eingesetzt, so dass im Ergebnis die Schubstange 12 nach oben bewegt wird, wenn das Pedal 3 betätigt, d.h. nach unten bewegt wird. Diesen Zustand zeigt Figur 6a.

Wenn das Pedal 3 wieder losgelassen wird, sorgt die Gewichtskraft der Schubstange 12 und des Deckels dafür, dass der Betätigungshebel 22 wieder nach unten bewegt wird, so dass das Pedal 3 sich wieder nach oben in die Ausgangsstellung bewegt, die in Figur 6b dargestellt ist. Bei dieser Bewegung läuft eine Nase 25 der Pedalwippe 20 gegen das Dämpferelement 24, das im Basisteil 2 sitzt, wodurch die Abwärtsbewegung des Betätigungshebels 22 und der Schubstange 12 abgebremst wird. Die Deckelabschnitte 5 fallen nach dem Loslassen des Pedals 3 also nicht ungebremst, sondern gedämpft zu.

Figur 7 zeigt ein Detail des wie in Figur 2 geöffneten Abfallsammlers, um das Zusammenwirken des Verteilerelements 8 mit den Deckelabschnitten 5 näher zu erläutern. Das Verteilerelement 8 sitzt zwar, wie Figur 3 zeigt, im Inneren des Eimers 1, jedoch weist das Rahmenelement 6 eine in das Innere des Eimers 1 hineinreichende Schürze 26 auf, die auch in den Figuren 3 und 5 zu sehen ist, und die das Verteilerelement 8 nach innen abdeckt. Die Tragarme 10 des Verteilerelements 8, von denen hier nur einer dargestellt ist, sind durch Öffnungen 27 durch das Rahmenelement 6 hindurchgeführt, was auch für das Griffelement 11 gilt. So können die Tragarme 10 bei auf die Auskragung 7 des Eimers 1 aufgesetztem Rahmenelement 6 auf die Deckelabschnitte 5 einwirken.

Zu diesem Zweck weisen die Deckelabschnitte 5 jeweils ein Abstützelement 28 auf, das auf einer nach oben offenen Lagerstelle 29 des Tragarms 10 aufliegt. Da die Lagerstelle 29 nach oben offen ist, kann das Rahmenelement 6 mitsamt der beiden Deckelabschnitte 5, also der gesamte Deckel 4, nach hinten weggeschwenkt werden (Figur 3), wobei sich die Abstützelemente 28 aus den Lagerstellen 29 herausheben.

Zum Ausgleich der unterschiedlichen Bewegungswege beim Aufschwenken der Deckelabschnitte 5 - der Tragarm des Verteilerelements 8 bewegt sich linear vertikal, während sich das Abstützelement 28 des Deckelabschnitts 5 in einer Kreisbahn um eine Schwenkachse 30 des Deckelabschnitts 5 bewegt - ist die Lagerstelle 29 breiter ausgebildet als das Abstützelement 28, so dass sich ein Loslager ausbildet, das eine horizontale Relativbewegung zwischen dem Abstützelement 28 und dem Tragarm 10 zulässt.

Der andere Tragarm 10 des Verteilerelements 8, der in Figur 8 im Detail dargestellt ist, weist eine Steuerfläche 31 auf, die dafür sorgt, dass die Schwenkbewegung des Deckelabschnitts 5 solcherart gesteuert wird, dass er mit einem geringen zeitlichen Versatz bzw. einer verlangsamten Bewegung aufschwenkt und zuklappt, so dass die beiden Deckelabschnitte 5 nicht exakt gleichzeitig aufschwenken und zuklappen, sondern ein geringer Versatz der beiden Bewegungen vorhanden ist, was die Problematik des Luftwiderstands sowohl beim Öffnen als auch beim Schließen des Abfallsammlers optimiert.

Figur 9 zeigt die Anordnung aus Figur 7 im Schnitt, um die vorhandene Feststellmöglichkeit zu erläutern. Mittels des Griffelements 11 des Verteilerelements 8, das durch eine Öffnung 27 im Rahmenelement 6 hindurchgeführt ist und daher trotz der Schürze 26 zugänglich ist, kann das Verteilerelement 8 und mit diesem die in das Verteilerelement 8 eingesetzte Schubstange 12 im angehobenen Zustand festgesetzt werden, so dass die Tragarme 10 angehoben bleiben und die Deckelabschnitte 5 im geöffneten Zustand festgesetzt sind.

Hierzu ist am Griffelement 11 ein Hakenelement 32 angeformt, das in ein Gegenlager 33 an der Rückseite des Abfallsammlers, das hier an das Rahmenelement 6 angeformt ist, eingehängt werden kann. Figur 9 zeigt eine Situation, in der das Hakenelement 32 das Gegenlager 33 hintergreift und somit das Verteilerelement 8 in der angehobenen Stellung festgesetzt ist. Durch einfaches Anheben des Griffelements 11 kann dieser Eingriff gelöst werden, so dass sich das Verteilerelement 8 und die Schubstange 12 wieder gedämpft nach unten bewegen, wodurch die Deckelabschnitte 5 aufgrund der Schwerkraft zuklappen.

Wie Figur 10 zeigt, sind am Rahmenelement 6 im Bereich der Scharniere der Deckelabschnitte 5 federelastische Anschlagelemente 34 angeordnet, die dafür sorgen, dass, wenn die Tragarme 10 abgesenkt werden, die Deckelabschnitte 5 wenigstens so weit nach innen verschwenkt werden, dass sie aufgrund der Schwerkraft selbsttätig zuklappen. Diese Anschlagelemente 34 ermöglichen, die Deckelabschnitte 5 so weit aufzuschwenken, dass sie nicht alleine aufgrund der Schwerkraft wieder zuklappen würden.

Wie Figur 10 außerdem verdeutlicht, verfügt das hier dargestellte Darstellungsbeispiel eines erfindungsgemäß ausgebildeten Abfallsammlers schließlich über vier Federbügel 35, mit denen ein (nicht dargestellter) Müllsack im Eimer 1 fixiert werden kann. Diese Federbügel 35 sitzen herausnehmbar in Ausnehmungen 36 im Rahmenelement 6 und können dementsprechend mitsamt dem Deckel 4 bzw. dem Rahmenelement 6 nach hinten verschwenkt werden.

## Patentansprüche

1. Abfallsammler, umfassend einen Eimer (1) und einen Deckel (4), der den Eimer (1) abdeckt und im Bereich eines oberen Randes des Eimers (1) schwenkbar angebracht ist, um ihn zum Öffnen des Abfallsammlers nach oben aufzuschwenken, ferner umfassend eine Pedalanordnung (3, 20), die im Bereich eines Bodens des Eimers (1) angeordnet ist, sowie eine Gestängeanordnung (8, 12), die die Pedalanordnung (3, 20) mit dem Deckel (4) verbindet, um den Deckel (4) durch eine Bewegung der Pedalanordnung (3, 20) aufzuschwenken, wobei der Deckel (4) mehrteilig ausgebildet ist und mindestens zwei Deckelabschnitte (5) aufweist, von denen jeder um eine eigene Achse (30, 30') verschwenkbar ist,
wobei der Deckel (4) außerdem ein Rahmenelement (6) aufweist, das abnehmbar und/oder schwenkbar im Bereich des oberen Randes des Eimers (1) angebracht ist, und an dem die Deckelabschnitte (5) schwenkbar befestigt sind,
wobei die Gestängeanordnung ein Verteilerelement (8) aufweist, das auf einer Schubstange (12) sitzt,
wobei die Schubstange (12) mit einem Pedal (3) in Wirkverbindung steht, auf einer Rückseite des Eimers (1) angeordnet ist und bei einem Betätigen des Pedals (3) vertikal bewegt wird, wodurch das auf der Schubstange (12) befestigte Verteilerelement (8) sich nach oben bewegt, um die Deckelabschnitte (5) aufzuschwenken,
**dadurch gekennzeichnet,**
**dass** das Verteilerelement (8) eine Querstrebe (9) und zwei Tragarme (10) sowie ein Griffelement (11) aufweist,
und **dass** die Schubstange (12) in einer Nut (13) an der rückwärtigen Außenseite des Eimers (1) angeordnet und einerseits in einer Führungsklammer (15) an einem Basisteil (2) sowie andererseits in einer Durchführung (14) im Bereich des oberen Randes des Eimers (1) geführt ist,
wobei beim Betätigen des Pedals (3) die Tragarme (10) nach oben gestoßen werden, um die Deckelabschnitte (5) aufzuschwenken.

2. Abfallsammler nach Anspruch 1,
**dadurch gekennzeichnet,**
**dass** die Gestängeanordnung (8, 12) und/oder die Pedalanordnung (3, 20) und/oder der Deckel (4) mit einem Dämpferelement (24) versehen sind, um eine Schließbewegung des Deckels (4) und/oder ein Zuklappen der Deckelabschnitte (5) zu dämpfen.

3. Abfallsammler nach einem der Ansprüche 1 oder 2,
**dadurch gekennzeichnet,**
**dass** das Verteilerelement (8) in einem hinteren oberen Bereich des Abfallsammlers angeordnet ist und über die zentrale Schubstange (12) mit der Pedalanordnung (3, 20) in Wirkverbindung steht.

4. Abfallsammler nach mindestens einem der Ansprüche 1 bis 3,
**dadurch gekennzeichnet,**
**dass** das Verteilerelement (8) mit einer Feststelleinrichtung versehen ist, die die Tragarme (10) in einer angehobenen Stellung feststellt, um ein Schließen des Abfallbehälters zu verhindern.

5. Abfallsammler nach den Ansprüchen 3 und 4,
**dadurch gekennzeichnet,**
**dass** die Feststelleinrichtung das Griffelement (11) und ein Hakenelement (32) an der Querstrebe (9) umfasst, wobei das Hakenelement (32) in ein Gegenlager (33) an einer Rückseite des Abfallsammlers einhängbar und aus diesem aushängbar ist.

6. Abfallsammler nach Anspruch 5,
**dadurch gekennzeichnet,**
**dass** das Hakenelement (32) durch Verkippen des Verteilerelements (8) in das Gegenlager (33) einhängbar und aus diesem aushängbar ist.

7. Abfallsammler nach mindestens einem der Ansprüche 1 bis 6,
**dadurch gekennzeichnet,**
**dass** im Bereich der schwenkbaren Lagerung der Deckelabschnitte (5) federelastische Anschlagelemente (34) angeordnet sind, um die geöffneten Deckelabschnitte (5) bei nicht betätigtem Pedal (3) wenigstens so weit zu verschwenken, bis sie aufgrund der Schwerkraft selbsttätig zuklappen.

8. Abfallsammler nach mindestens einem der Ansprüche 1 bis 7,
**dadurch gekennzeichnet,**
**dass** der Eimer (1) gleichzeitig die Außenhülle des Abfallsammlers bildet.

9. Abfallsammler nach Anspruch 8,
**dadurch gekennzeichnet,**
**dass** der Eimer (1) an seinem oberen Rand mit einer umlaufenden Auskragung (7) versehen ist, und dass das Rahmenelement (6) als Fassungsring ausgebildet ist, der auf der Auskragung (7) des Eimers (1) aufliegt.

10. Abfallsammler nach mindestens einem der Ansprüche 1 bis 9,
**dadurch gekennzeichnet,**
**dass** im Bereich des oberen Randes des Eimers (1) herausnehmbare Federbügel (35) zum Fixieren eines Müllbeutels eingesetzt sind.

## Claims

1. Waste bin, comprising a bucket (1) and a lid (4) which covers the bucket (1) and is pivotally mounted in the region of an upper rim of the bucket (1) in order to be pivoted open upwards for opening the waste bin, further comprising a pedal arrangement (3, 20) which is arranged in the region of a base of the bucket (1), and a rod arrangement (8, 12) which connects the pedal arrangement (3, 20) to the lid (4) in order to pivot the lid (4) open by movement of the pedal arrangement (3, 20), the lid (4) being of multi-part construction and having at least two lid portions (5), each of which is pivotable about its own axis (30, 30'),
wherein the lid (4) also has a frame element (6) which is removably and/or pivotally mounted in the region of the upper rim of the bucket (1) and to which the lid portions (5) are pivotally attached, wherein the rod arrangement has a distributor element (8) which is seated on a push rod (12),
wherein the push rod (12) is in operative connection with a pedal (3), is arranged on a rear side of the bucket (1) and is moved vertically on operation of the pedal (3), with the result that the distributor element (8) attached to the push rod (12) moves upwards in order to pivot open the lid portions (5),
**characterised in that**
the distributor element (8) has a cross-member (9) and two supporting arms (10) as well as a handle element (11),
and the push rod (12) is arranged in a groove (13) on the rearward outer side of the bucket (1) and is guided on the one hand in a guide clip (15) on a base part (2) and on the other hand in a lead-through (14) in the region of the upper rim of the bucket (1), wherein on operation of the pedal (3) the supporting arms (10) are thrust upwards in order to pivot open the lid portions (5).

2. Waste bin according to claim 1,
**characterised in that**
the rod arrangement (8, 12) and/or the pedal arrangement (3, 20) and/or the lid (4) are provided with a damper element (24) in order to cushion a closing movement of the lid (4) and/or a pivoting-shut of the lid portions (5).

3. Waste bin according to either one of claims 1 and 2,
**characterised in that**
the distributor element (8) is arranged in a rear upper region of the waste bin and is in operative connection with the pedal arrangement (3, 20) via the central push rod (12).

4. Waste bin according to at least one of claims 1 to 3,
**characterised in that**
the distributor element (8) is provided with a locking device which locks the supporting arms (10) in a raised position in order to prevent the waste container from closing.

5. Waste bin according to claims 3 and 4,
**characterised in that**
the locking device comprises the handle element (11) and a hook element (32) on the cross-member (9), the hook element (32) being engageable in and disengageable from a counter-bearing (33) on a rear side of the waste bin.

6. Waste bin according to claim 5,
**characterised in that**
the hook element (32) is engageable in and disengageable from the counter-bearing (33) by tilting the distributor element (8).

7. Waste bin according to at least one of claims 1 to 6,
**characterised in that**
resilient stop elements (34) are arranged in the region of the pivotal bearing of the lid portions (5) so that, when the pedal (3) is not being operated, the opened lid portions (5) are pivoted at least to an extent such that they automatically pivot shut under gravity.

8. Waste bin according to at least one of claims 1 to 7,
**characterised in that**
the bucket (1) simultaneously forms the exterior casing of the waste bin.

9. Waste bin according to claim 8,
**characterised in that**
the bucket (1) is provided at its upper rim with a circumferential projecting collar (7), and the frame element (6) is in the form of a ring-shaped surround which rests on the projecting collar (7) of the bucket (1).

10. Waste bin according to at least one of claims 1 to 9,
**characterised in that**
in the region of the upper rim of the bucket (1) there are installed removable spring clips (35) for fixing a refuse bag in place.

## Revendications

1. Collecteur de déchets comprenant un seau (1) et un couvercle (4) qui recouvre le seau (1) et est monté à pivotement dans la région d'un bord supérieur dudit seau (1) afin d'ouvrir ce dernier par pivotement ascendant, en vue de l'ouverture dudit collecteur de déchets, comprenant par ailleurs un ensemble à pédale (3, 20) installé dans la région d'un fond dudit seau (1), ainsi qu'un ensemble à tringlerie (8, 12) reliant ledit ensemble à pédale (3, 20) au couvercle (4), afin d'ouvrir ledit couvercle (4) par pivotement ascendant suite à un mouvement dudit ensemble à pédale (3, 20), ledit couvercle (4) étant réalisé en plusieurs parties, et comportant au moins deux tronçons de recouvrement (5) dont chacun peut pivoter autour d'un axe propre (30, 30'),
ledit couvercle (4) présentant, en outre, un élément d'encadrement (6) qui est implanté dans la région dudit bord supérieur du seau (1), avec faculté de dépose et/ou aptitude au pivotement, et auquel lesdits tronçons de recouvrement (5) sont fixés de manière pivotante,
ledit ensemble à tringlerie étant muni d'un élément répartiteur (8) calé sur une tige de poussée (12),
sachant que ladite tige de poussée (12) est en liaison opérante avec une pédale (3), est disposée sur une face postérieure du seau (1) et est mue verticalement lors d'un actionnement de ladite pédale (3), de sorte que ledit élément répartiteur (8), fixé sur ladite tige de poussée (12), se meut vers le haut afin d'ouvrir lesdits tronçons de recouvrement (5) par pivotement ascendant,
**caractérisé par le fait**
**que** l'élément répartiteur (8) inclut une entretoise (9) et deux bras de support (10), ainsi qu'un élément de préhension (11) ;
et par le fait que la tige de poussée (12) est logée dans une rainure (13) à la face externe postérieure du seau (1) et est guidée, d'une part, dans un compartiment de guidage (15) sur une partie d'embase (2), ainsi que, d'autre part, dans une traversée (14) ménagée dans la région du bord supérieur du seau (1),
sachant que lesdits bras de support (10) sont poussés vers le haut, lors de l'actionnement de la pédale (3), de manière à ouvrir les tronçons de recouvrement (5) par pivotement ascendant.

2. Collecteur de déchets selon la revendication 1,
**caractérisé par le fait**
**que** l'ensemble à tringlerie (8, 12) et/ou l'ensemble à pédale (3, 20) et/ou le couvercle (4) est (sont) doté(s) d'un élément amortisseur (24), en vue d'amortir un mouvement de fermeture dudit couvercle (4) et/ou une fermeture, par rabat, des tronçons de recouvrement (5).

3. Collecteur de déchets selon l'une des revendications 1 ou 2,
**caractérisé par le fait**
**que** l'élément répartiteur (8) est disposé dans une région supérieure postérieure dudit collecteur de déchets, et est en liaison opérante avec l'ensemble à pédale (3, 20) par l'intermédiaire de la tige centrale de poussée (12).

4. Collecteur de déchets selon au moins l'une des revendications 1 à 3,
**caractérisé par le fait**
**que** l'élément répartiteur (8) est pourvu d'un dispositif d'arrêt qui arrête fermement les bras de support (10) dans une position soulevée, afin d'empêcher une fermeture du conteneur de déchets.

5. Collecteur de déchets selon les revendications 3 et 4,
**caractérisé par le fait**
**que** le dispositif d'arrêt inclut l'élément de préhension (11) et un élément crochu (32), sur l'entretoise (9), ledit élément crochu (32) pouvant être suspendu dans un taquet (33), et être extrait de ce dernier, sur une face postérieure dudit collecteur de déchets.

6. Collecteur de déchets selon la revendication 5,
**caractérisé par le fait**
**que** l'élément crochu (32) peut être suspendu dans le taquet (33), et extrait de ce dernier, par basculement de l'élément répartiteur (8).

7. Collecteur de déchets selon au moins l'une des revendications 1 à 6,
**caractérisé par le fait**
**que** des éléments de butée (34), doués d'élasticité, sont disposés dans la région du montage pivotant des tronçons de recouvrement (5) en vue d'imprimer auxdits tronçons de recouvrement (5) ouverts, à l'état non actionné de la pédale (3), au moins un pivotement d'une course propre à faire en sorte qu'ils se ferment d'eux-mêmes, par rabat, sous l'effet de la gravité.

8. Collecteur de déchets selon au moins l'une des revendications 1 à 7,
**caractérisé par le fait**
**que** le seau (1) forme simultanément l'enveloppe extérieure dudit collecteur de déchets.

9. Collecteur de déchets selon la revendication 8,
**caractérisé par le fait**
**que** le seau (1) est muni d'une protubérance périphérique (7) sur son bord supérieur ; et par le fait que l'élément d'encadrement (6) est réalisé sous la forme d'un anneau de cerclage reposant sur ladite protubérance (7) du seau (1).

10. Collecteur de déchets selon au moins l'une des revendications 1 à 9,
**caractérisé par le fait**
**que** des arceaux élastiques amovibles (35) sont intégrés dans la région du bord supérieur du seau (1), en vue du verrouillage à demeure d'un pochon à détritus.
